# EUROPÄISCHE PATENTANMELDUNG

(11) **EP 1 190 851 A2**
(43) Veröffentlichungstag der Anmeldung: **27.03.2002**
(21) Anmeldenummer: 01119301.8
(22) Anmeldetag: 10.08.2001
(51) Int. Cl.: B41C 1/10, B41N 3/00

(54) **Verfahren zur Erzeugung einer Druckform in Druckmaschinen**

(30) Priorität: 08.09.2000 DE 10039820
(71) Anmelder: Koenig & Bauer Aktiengesellschaft, 97080 Würzburg (DE)
(72) Erfinder: Jentzsch, Arndt, 01640 Coswig (DE)

(57) **Zusammenfassung**

Die Erfindung betrifft ein Verfahren zur Erzeugung einer eine Druckbildinformation tragenden Druckform auf einem Druckformzylinder in einer Druckmaschine.

Aufgabe der Erfindung ist die Schaffung eines Verfahrens zur Erzeugung einer löschbaren Druckform auf dem Druckformzylinder in einer Druckmaschine mit geringen Aufwand und hoher Standzeit.

Erfindungsgemäß wird die Aufgabe dadurch gelöst, daß der Druckformzylinder eine magnetisierbare Oberfläche aufweist, die magnetisierbare Oberfläche bildtragend magnetisiert, an den bildtragenden Stellen mit Toner beschichtet, der Toner fest mit dem Druckformzylinder verbunden, mit der entstandenen Druckform gedruckt und nach dem Druckprozess der fest mit dem Druckformzylinder verbundene Toner mittels Laser entfernt wird.

## Beschreibung

Die Erfindung betrifft ein Verfahren zur Erzeugung einer eine Druckbildinformation tragenden Druckform auf einem Druckformzylinder in einer Druckmaschine.

Es ist ein Verfahren zur Herstellung einer Druckform für Flachdruckmaschinen, insbesondere für Offsetdruckmaschinen mit Feuchtwerk, mit hydrophoben, die Druckfarben aufnehmenden Bildbereichen und hydrophilen, die Wasseraffinität beeinflussenden Bereichen in einer Druckmaschine bekannt DE 4119111A1. Dabei werden mit mindestes einer an ein Reservoir angeschlossenen Düse kleine Tröpfchen eines oleophilen, wasserresistenten Beschichtungsmediums in Punkt- oder Matrixform erzeugt und bildadäquat auf Teile einer hydrophilen Druckformzylinderoberfläche aufgetragen, die Düse in Zeilenrichtung und der Druckformzylinder senkrecht verschoben, durch eine zentrale Steuereinheit digitale Bildinformationen von einem Informationsträger übernommen und die Steuersignale über eine Übertragungseinheit und eine Steuereinheit der Düse und dem Druckformzylinder zugeführt.

Des Weiteren ist das Xeroxkopierverfahren allgemein bekannt. Bei diesem Kopierverfahren wird auf eine Halbleitertrommel ein latentes Bild erzeugt, dieses Bild mittels eines pulverförmigen Toners auf den Papierbogen übertragen und das latente Bild gelöscht. In Druckmaschinen ist dieses Verfahren nicht anwendbar.

Aufgabe der Erfindung ist die Schaffung eines Verfahrens zur Erzeugung einer löschbaren Druckform auf dem Druckformzylinder in einer Druckmaschine mit geringen Aufwand und hoher Standzeit.

Erfindungsgemäß wird die Aufgabe durch das Kennzeichen des ersten Patentanspruches gelöst, zweckmäßige Ausgestaltungen sind in den Unteransprüchen offenbart.

Nachfolgend wird die erfindungsgemäße Lösung an einem Ausführungsbeispiel näher erläutert.

Die Zeichnung zeigt in:
- Fig. 1: Druckformzylinder mit Löscheinrichtung
- Fig. 2: Druckformzylinder mit Magnetisiereinrichtung
- Fig. 3: Druckformzylinder mit Einrichtung zum Aufbringen von Toner
- Fig. 4: Druckformzylinder mit Verfestigungseinrichtung

Zu Fig. 1 ist ein Druckformzylinder einer Druckmaschine dargestellt. Der Druckformzylinder 1 ist mit einer magnetisierbaren Oberfläche 2 ausgestattet, wobei die magnetisierbare Oberfläche 2 zweckmäßigerweise hydrophile Eigenschaften aufweist.
Die Halbleiteroberfläche 2 ist mit bildtragenden Stellen 3 eines vorherigen Druckauftrages versehen, wobei die bildtragenden Stellen hydrophob sind.

Bevor auf dem Druckzylinder 1 neue bildtragende Stellen 3' aufgebracht werden können sind die bildtragenden Stellen 3 des vorherigen Druckauftrages zu entfernen. Die Entfernung der bildtragenden Stellen 3 des vorherigen Druckauftrages erfolgt mit einer dem Druckformzylinder 1 zugeordneten Löscheinrichtung 4, diese Löscheinrichtung 4 arbeitet auf Laserbasis. Die Löscheinrichtung 4 ist über die Breite des Druckformzylinders 1 traversierend angeordnet oder reicht über die gesamte Breite des Druckzylinders 1.

In Fig. 2 ist der Verfahrensschritt Magnetisierung der neuen bildtragenden Stellen 3' der magnetisierbaren Oberfläche 2 dargestellt. Die neuen bildtragenden Stellen 3' eines neuen Druckauftrages werden mittels einer Magnetisiereinrichtung 6 magnetisiert.
Magnetisierung bedeutet, daß die magnetisierten Stellen 5 für den später aufzubringenden Toner 7 empfänglich gemacht werden. Die Magnetisiereinrichtung 6 ist mit einer nicht dargestellten Speichereinrichtung für die digital vorliegende Matrix der bildtragenden Stellen verbunden.
Die Magnetisiereinrichtung 6 ist wie die Löscheinrichtung 4 traversierend oder über die gesamte Breite des Druckformzylinders 1 reichend angeordnet.

In einem weiteren Verfahrensschnitt, in Fig. 3 dargestellt, wird auf die magnetisierbare Oberfläche 2 des Druckformzylinders 1 Toner 7 aufgebracht. Der Toner 7 ist vorzugsweise pulverförmig, kann aber auch pastös oder flüssig sein. An den magnetisierten Stellen 5 haftet der Toner 7, an den nichtmagnetisierten Stellen 8 kann der Toner nicht haften, d. h. diese Stellen bleiben frei von Toner. Das Aufbringen von Toner 7 erfolgt mittels einer Einrichtung zum Aufbringen von Toner 9. Diese Einrichtung ist wie die Magnetisiereinrichtung traversierend oder über die gesamte Breite des Druckformzylinders 1 angeordnet.

In Fig. 4 ist der letzte Verfahrensschnitt dargestellt. Mittels einer Verfestigungseinrichtung 10 werden die an den magnetisierten Stellen 5 der magnetisierbaren Oberfläche haftenden Tonerpartikel verfestigt. Die verfestigten Tonerpartikel sind nunmehr identisch mit dem bildtragenden Stellen 3'. Die Druckform ist nach Abschluß dieses Verfahrensschrittes für den Druckprozess vorbereitet.

### Bezugszeilenaufstellung

- 1: Druckformzylinder
- 2: Magnetisierbare Oberfläche
- 3: bildtragende Stelle (alter Druckauftrag)
- 3': bildtragende Stelle (neu)
- 4: Löscheinrichtung
- 5: magnetisierte Stelle
- 6: Magnetisiereinrichtung
- 7: Toner
- 8: nicht magnetisierte Stelle
- 9: Einrichtung zum Aufbringen von Toner
- 10: Verfestigungseinrichtung

## Patentansprüche

1. Verfahren zur Erzeugung einer eine Druckbildinformation tragenden Druckform auf einem Druckformzylinder in einer Druckmaschine, **dadurch gekennzeichnet, daß** der Druckformzylinder (1) eine magnetisierbare Oberfläche (2) aufweist, die magnetisierbare Oberfläche bildtragend magnetisiert, an den bildtragenden Stellen (3) mit Toner (7) beschichtet, der Toner fest mit dem Druckformzylinder verbunden, mit der entstandenen Druckform gedruckt und nach dem Druckprozess der fest mit dem Druckformzylinder verbundene Toner mittels Laser entfernt wird.

2. Verfahren zur Erzeugung einer eine Druckbildinformation tragenden Druckform nach Anspruch 1, **dadurch gekennzeichnet, daß** der Toner (7) eine pulverförmige, pastöse oder flüssige Konsistenz aufweist.

3. Verfahren zur Erzeugung einer eine Druckbildinformation tragenden Druckform nach Anspruch 1. **dadurch gekennzeichnet, daß** der Toner (7) eingebrannt wird.

4. Verfahren zur Erzeugung einer eine Druckbildinformation tragenden Druckform nach Anspruch 1, **dadurch gekennzeichnet, daß** der Toner (7) ausgehärtet wird.
